# EUROPÄISCHE PATENTSCHRIFT

(11) **EP 1 370 913 B1**
(45) Veröffentlichungstag und Bekanntmachung des Hinweises auf die Patenterteilung: **20.02.2008**
(21) Anmeldenummer: 02708354.2
(22) Anmeldetag: 13.03.2002
(51) Int. Cl.: G03G 15/16

(54) **UMDRUCKSTATION FÜR EIN ELEKTROFOTOGRAFISCHES DRUCK- ODER KOPIERGERÄT**
TRANSFER STATION FOR AN ELECTROGRAPHIC PRINTER OR COPIER
STATION DE REPORT DESTINEE A UN DISPOSITIF D'IMPRESSION OU DE COPIE ELECTROPHOTOGRAPHIQUE

(30) Priorität: 22.03.2001 DE 10113999
(43) Veröffentlichungstag der Anmeldung: 17.12.2003
(73) Patentinhaber: Océ Printing Systems GmbH, 85586 Poing (DE)
(72) Erfinder: FRODL, Herbert, 85586 Poing (DE); KÜRMEIER, Christian, 85435 Erding (DE)
(74) Vertreter: Schaumburg, Thoenes, Thurn, Landskron
(86) Internationale Anmeldenummer: PCT/EP2002/002810
(87) Internationale Veröffentlichungsnummer: WO 2002/077719

(56) Entgegenhaltungen:
- EP-A- 0 672 966
- EP-A- 0 866 379
- EP-A- 1 079 283
- US-A- 5 548 390
- US-A- 6 097 913

## Beschreibung

Elektrofotografische Druck- oder Kopiergräte sind z.B. aus der US 6 072 977 oder der WO 99/24876 bekannt. Sie weisen z.B.eine Fotoleitertrommel als Zwischenträger auf, auf der z.B. mittels eines Lasers oder eines LED-Zeichengenerators ein Abbild des auf einem Aufzeichnungsträger, z.B. einer Papierbahn, zu druckenden Bildes durch Umladung erzeugt wird. Anschließend wird der Zwischenträger an einer Entwicklerstation vorbei bewegt, in der das Ladungsbild auf dem Zwischenträger mit Toner eingefärbt und so ein Tonerbild erzeugt wird. In einer Umdruckstation wird dann das Tonerbild vom Zwischenträger auf den Aufzeichnungsträger übertragen und danach in einer Fixierstation thermisch fixiert. Damit ist der Druck- oder Kopiervorgang für ein Bild beendet. Der Zwischenträger wird entladen und steht dann für einen neuen Druck- oder Kopiervorgang zur Verfügung.

Das Tonerbild soll möglichst fehlerfrei vom Zwischenträger auf den Aufzeichnungsträger umgedruckt werden. Druckbildfehler bei den heute verwendeten Umdruckverfahren in Endlosdruckern im Geschwindigkeitsbereich bis zu 1,5 m/s und mehr bestehen vor allem im Auftreten von Fehlstellen (Datenverlust)sogenannten Voids bzw. Aufhellungen in Rasterflächen, in unscharfen Rasterflächen und Querstreifen in Rasterflächen auf dem Aufzeichnungsträger. Besonders kritisch ist der zweite Drucker eines Twin-Systems wie es z.B. aus der EP 0154 695 B1 bekannt ist (bzw. der 3. Drucker eines Triple-Systems usw.), der auf ein von der Fixierstation des vorhergehenden Druckers gestreßtes (welliges, geschrumpftes, Feuchtigkeitsverlust aufweisendes) Papier drucken muß.

Stand der Technik bei Endlosdruckern ist heute der Umdruck mit einem Transfercorotron, dies ist z.B. aus der WO 99/24876 bekannt. Hier wird der Aufzeichnungsträger ohne zusätzlichen Anpressdruck im eigentlichen Umdruckbereich am Zwischenträger vorbei geführt und mit Hilfe des Transfercorotrons wird das Druckbild vom Zwischenträger auf den Aufzeichnungsträger umgedruckt. Die vom elektrischen Feld zwischen Transfercorotron und Zwischenträger erzeugte Kraft ist oft nicht ausreichend, um einen welligen Aufzeichnungsträger komplett flächig an den Zwischenträger anzulegen. Dadurch ergeben sich die beschriebenen Druckbildfehler wie Fehlstellen und Rasterunschärfen. Weiterhin kann der Aufzeichnungsträger wegen der geringen elektrostatischen Haftung am Zwischenträger unkontrollierte Relativbewegungen durchführen. Dies zeigt sich durch Querstreifen in Rasterflächen.

Es ist weiterhin aus der WO 99/24876 bekannt, zusätzliche Umdruckhilfen (Transferblade, Andruckrolle, Umdruckbacken etc.) mit einem Transfercorotron zu kombinieren. Dadurch konnten aber die oben beschrieben Probleme nicht vollständig abgestellt werden, da der mechanische Andruck des Aufzeichnungsträgers an den Zwischenträger zusammen mit einem Transfercorotron nicht im eigentlichen Umdruckbereich stattfindet.

Bei Einzelblattdruckern ist es zwar bekannt (z.B. US 6 072 977), als Umdruckmittel eine Transferrolle zu verwenden, die im Umdruckbereich den Aufzeichnungsträger an den Zwischenträger andrückt, wegen der hohen Druckgeschwindigkeiten und der Erfordernis des An-und Abschwenkens der Papierbahn an den Fotoleiter schied eine Anwendung beim Endlosdruck bisher aus.

Aus der US-A-6,072,977 ist es ferner bekannt, eine fotoelektrische Bilderzeugungseinrichtung, die eine Transferrolle enthält, welche unter Druck die Oberfläche eines Aufzeichnungsträgers berührt und das Tonerbild auf diesen überträgt. Die Transferrolle wird mithilfe von Federn gegen den Zwischenträger gedrückt, so daß der Aufzeichnungsträger von beiden Seiten des Aufzeichnungsträgers flach am Zwischenträger anliegt. Die Transferrolle ist ortsfest gelagert und wird nicht hin- und hergeschwenkt.

Die EP-0 592 197 A2 beschreibt eine Kopiereinrichtung. Eine Transferrolle zum Übertragen des Tonerbildes auf einen Aufzeichnungsträger ist derart gelagert, daß sie vom Zwischenträger weggeschwenkt und auf diesen wiederum zugeschwenkt werden kann. Die Transferrolle ist gegen den Aufzeichnungsträger gedrückt, um eine Übertragung des Tonerbildes zu gewährleisten.

Als Stand der Technik wird weiterhin auf die US-A-5,909,605 und US-A-6,111,594 verwiesen.

Dokument US-A-6,097,913 betrifft einen Positioniermechanismus für eine Transferrolle in einer Reproduktionseinrichtung. Diese Transferrolle ist zusammen mit einer Trägereinrichtung um eine Achse schwenkbar gelagert und kann von einem Aufzeichnungsträger weggeschwenkt werden. Die Transferrolle drückt mit einem vorbestimmten Druck gegen den Aufzeichnungsträger. Die Transferrolle ist innerhalb der Trägereinheit nicht separat federnd gelagert.

Dokument EP-A-0 672 966 betrifft eine Transfereinrichtung mit einer Transferrolle. Die Transferrolle ist verschiebbar gelagert und wird in einem vorbestimmten Abstand zu einer Fotoleitertrommel zusammen mit einem Führungselement zum Führen eines Einzelblattes gehalten. Die Transferrolle ist mit einer Druckwalze verbunden, die auf der Umfangsfläche der Fotoleitertrommel abrollt. Mit Hilfe einer Feder wird die Einheit bestehend aus Druckwalze, Transferrolle und Führungselement gegen die Fotoleitertrommel gedrückt.

Dokument EP-A-0 866 379 betrifft eine Druckeinrichtung mit zwei Druckgeräten, die nach dem Duplexverfahren arbeiten. Zum Drucken werden Transferrollen eingesetzt.

Dokument EP-A-1 079 283 betrifft ebenfalls eine Duplex-Druckeinrichtung zum Bedrucken einer Endlosbahn. Zur Führung des Trägermaterials werden beim Druckprozess Walzen eingesetzt.

Ziel der Erfindung ist es eine Umdruckstation eines elktrografischen Druck-oder Kopiergerätes so auszugestalten, daß auch bei Hochgeschwindigkeitsdruck ein fehlerfreier Umdruck erfolgt. Dieser soll insbesondere auch bei der Verwendung von Twin- bzw Triplexsystemen gewährleistet sein. Dazu muß erreicht werden, daß der Aufzeichnungsträger im Umdruckbereich sicher am Zwischenträger anliegt, sich im Druckbetrieb keine Sprünge in der Relativgeschwindigkeit zwischen Aufzeichnungsträger und Zwischenträger ergeben und keine Druckbildfehler auf dem Aufzeichnungsträger auftreten.

Das oben geschilderte Problem wird gemäß den Merkmalen des Anspruchs 1 gelöst.

Mit der erfindungsgemäßen Lösung ergeben sich u. a. die folgenden Vorteile:
- Mit der Transferrolle wird der Aufzeichnungsträger über die gesamte Breite an den Zwischenträger gleichmäßig angedrückt.
- Elektrische Feldlinien und Andruckkraft auf den Aufzeichnungsträger wirken am gleichen Ort - im Umdruckbereich- und in gleicher Richtung.
- Durch die geeignet gewählte Andruckkraft der Transferrolle werden Sprünge in der Relativgeschwindigkeit zwischen Aufzeichnungsträger und, Zwischenträger und die oben angegebenen Druckbildfehler wirksam vermieden.

Weiterbildungen der Erfindung ergeben sich aus den abhängigen Ansprüchen

Zur Verbesserung der Druckqualität ist die Verwendung zweier Umdruckbacken vorteilhaft, die den Aufzeichnungsträger in einiger Entfernung vor und hinter dem Umdruckbereich bereits an den Zwischenträger drücken. Die dadurch erreichte Vergrö-ßerung der Umschlingung verhindert unkoordinierten Umdruck durch freie Luftstrecken vor und nach dem eigentlichen Umdruckort und erzeugt somit ein schärferes Bild auf dem Aufzeichnungsträger.

Zur Verwendung der Transferrolle in Endlosdruckern ist es vorteilhaft, daß diese vom Zwischenträger abgeschwenkt werden kann. Dazu kann die Transferrolle in einer vom Zwischenträger abschwenkbaren Trägereinheit in einem Kanal federnd angeordnet werden.

Besonders vorteilhaft ist es, wenn die Funktion der Reinigung durch Absaugung der Schmutzpartikel, z.B. Toner/Papierstaub, in die Trägereinheit integriert wird. Dazu wird ein Absaugkanal in Erweiterung des Kanals für die Transferrolle vorgesehen. Bei dieser Lösung erfolgt die Absaugung der Schmutzpartikel direkt im Bereich der Transferrolle.

Vorteilhaft ist es, wenn die Transferrolle aus einem leitfähigem Kern (z.B. Stahl) besteht, der mit leitfähigem, elastischen (gummiartigem) Kunststoff überzogen ist.
Der Kunststoff kann so gewählt werden, daß Aufzeichnungsträger unterschiedlicher Breite bedruckt werden können, ohne daß die Transferrolle gewechselt werden muß.

In der Trägereinheit ist die Transferrolle dabei so angeordnet, daß sie den Aufzeichnungsträger mit definierter Kraft und definiertem Nip an den Zwischenträger andrückt.

Um eine hohe Lebensdauer der Transferrolle zu ermöglichen, ist es zweckmäßig, daß der alterungsabhängige Widerstand der Transferrolle zu Beginn in einem definierten Bereich liegt.

Für eine gleichbleibende Umdruckqualität über einem längeren Zeitraum ist es vorteilhaft, ein stromgeregeltes Netzteil zu verwenden. Die Spannung stellt sich dabei entsprechend der Widerstände von Transferrolle und Aufzeichnungsträger ein. Darüber hinaus ist wegen der Überschlagsgefahr zwischen Zwischenträger und Transferrolle eine Spannungsbegrenzung im Netzteil sinnvoll.

Da die Transferrolle den Aufzeichnungsträger an den Zwischenträger im Umdruckbereich andrückt und damit die Folgen eines z.B. durch eine bereits vorhergehende Thermofixierung gestreßten Aufzeichnungsträgers beseitigt, kann die Umdruckstation in Druckeinrichtungen mit mehreren Druckgeräten (Twin-System, Triple-System) eingesetzt werden. Zumindest die auf das erste Druckgerät folgenden Druckgeräte verwenden dann eine Andruckrolle, die den Aufzeichnungsträger derart an den Zwischenträger andrückt, daß trotz gestreßten, z.B. welligem Aufzeichnungsträger, keine Druckbildfehler auftreten. Zweckmäßigerweise wird als Andruckrolle die erfindungsgemäße Transferrolle zusammen mit der Umdruckstation verwendet.

Die Erfindung wird anhand der Figuren weiter erläutert. Es zeigen
Figur 1 einen Ausschnitt aus einem Druck- oder Kopiergerät, nämlich den Teil, der die Umdruckstation darstellt;
Figur 2 die Umdruckstation mit einem Ausschnitt des Zwischenträgers, wobei insbesondere die Lage des Absaugkanals dargestellt ist;
Figur 3 eine Druckeinrichtung mit zwei Druckgeräten.

Zunächst wird die Fig. 1 erläutert, die den Aufbau der Umdruckstation von der Seite darstellt.
Benachbart zu einem Zwischenträger 1, z.B. einer Fotoleitertrommel, ist eine Umdruckstation 2 angeordnet. Diese weist eine Trägereinheit 3 auf, in der in einem Kanal 4 eine Transferrolle 5 drehbar angeordnet ist. Die Trägereinheit 3 kann in Richtung des Pfeiles 6 an den Zwischenträger 1 angeschwenkt oder abgeschwenkt werden. Im Fall der Anschwenkung wird die Transferrolle 5 in Richtung des Pfeiles 6 an den Zwischenträger 1 mit definierter Kraft, z.B. 50-100 N, über dessen gesamte Breite gleichmäßig angedrückt. Dabei bildet sich eine Kontaktfläche 7(Nip) von z.B. 3-5 mm. Auf diese Weise können Sprünge in der Relativgeschwindigkeit zwischen dem Aufzeichnungsträger 8 z.B. einer Papierbahn, und dem Zwischenträger 1 und Druckbildfehler vermieden werden. Der Aufzeichnungsträger 8 wird zudem mit Hilfe von Führungsrollen 9 zur Umdruckstation 3 hin geführt und von dieser weg geführt.
Der Kanal 4 der Trägereinheit 3 ist (Fig. 2) abgewandt vom Zwischenträger 1 zu einem Absaugkanal 10 erweitert, über den Schmutzpartikel, wie z.B. Tonerpartikel oder Papierstaub, von der Transferrolle 5 abgesaugt werden können. Der Absaugkanal 10 erstreckt sich über die Breite der Transferrolle 5 und somit kann die Transferrolle über ihre gesamte Breite von Schmutzpartikel gereinigt werden kann. Der Absaugkanal kann in einem Absaugrohr 13 münden, das mit einer pneumatischen Absaugeinrichtung 14 (schematisch dargestellt) verbunden ist.

Um eine optimale Führung des Aufzeichnungsträgers 8 durch die Umdruckstation zu erreichen, ist die Trägereinheit 3 weiterhin so ausgebildet, daß an den dem Zwischenträger 1 zugewandten Seiten vor und/oder hinter dem Umdruckbereich 7 Umdruckbacken 11 vorgesehen sind, mit denen eine Vergrößerung der Umschlingung des Aufzeichnungsträgers 8 in Bezug zum Zwischenträger 1 erreicht wird, wodurch ein unkoordinierter Umdruck durch freie Luftstrecken vor und/oder nach dem Umdruckbereich 7 vermieden werden und damit ein schärferes Bild auf dem Aufzeichnungsträger 8 erzeugt wird.

Die Transferrolle 5 weist einen leitfähigen Kern, z.B. Stahl, auf, der mit einem leitfähigen gummiartigen Kunststoff mit einer Shore-Härte von z.B.40 überzogen ist. Ein möglicher Aufbau kann der US 6 072 977 entnommen werden. Der Widerstand der Transferrolle 5 wird dabei zwischen 10 MΩ - 40 MΩ gewählt und liegt damit in einem Bereich, der eine hohe Lebensdauer der Transferrolle ermöglicht.

Um eine gleich bleibende Umdruckqualität über einen längeren Zeitraum zu erreichen, ist ein Strom geregeltes Netzteil 12 vorgesehen, das eine Transferspannung U für die Transferrölle 5 erzeugt, die sich nach der Formel $U = I ( const ) \times R \left(Transferrolle\right)$ in Abhängigkeit des Widerstandes der Transferrolle ändert. Die Feststellung des Widerstandes der Transferrolle kann so erfolgen wie dies in US 6 111 594 beschrieben ist. Weiterhin ist zur Vermeidung eines Überschlages zwischen dem Zwischenträger 1 und der Transferrolle 5 eine Spannungsbegrenzung im Netzteil vorgesehen.

Aus Fig. 2 ist neben der Lage des Absaugkanals 10 eine Lagerung 15 für die Transferrolle 5 schematisch dargestellt. Weiterhin ist einer Federeinrichtung 16 gezeigt, die eine einstellbare Federkraft (durch die Pfeile angedeutet) auf die Lagerung 15 ausüben kann, die sich dann auf die Transferrolle 5 überträgt. Die Transferrolle drückt, wie oben beschrieben, den Aufzeichnungsträger (nicht dargestellt) an den Zwischenträger 1 an.

Aus Fig. 3 ergibt sich eine Druckeinrichtung mit zwei Druckgeräten 20a,b (Twin-System). Eine solche Druckeinrichtung ist z.B. aus EP 0 154 695 B1 bekannt. Von den Druckgeräten ist lediglich der jeweilige Zwischenträger 21, eine Andruckrolle 22, z.B. die Transferrolle,innerhalb der Umdruckstation, und der Aufzeichnungsträger 23 dargestellt. Der Aufzeichnungsträger 23 läuft durch das erste Druckgerät 20a, in der ein Tonerbild vom Zwischenträger auf den Aufzeichnungsträger übertragen wird. Anschließend wird das Tonerbild in einer Fixierstation 24, die z.B. eine Thermofixierung durchführt, auf dem Aufzeichnungsträger fixiert. Bei diesem Vorgang wird der Aufzeichnungsträger gestreßt, z.B. wellig. Der Aufzeichnungsträger wird anschließend dem nächsten Druckgerät 20b zugeführt und dort weiter bedruckt. Dabei treten trotz des durch die Fixierung gestreßten Aufzeichnungsträgers 23 keine Druckbildfehler auf, da in der Umdruckstation eine Andruckrolle den Aufzeichnungsträger an den Zwischenträger 21 mit entsprechender Andruckkraft andrückt. Dazu ist insbesondere die Transferrolle der oben beschriebenen Umdruckstation geeignet, die zusammen mit der Umdruckstation zumindest bei den auf das erste Druckgerät folgenden Druckgeräten eingesetzt werden kann.

### Bezugszeichenliste

- 1: Zwischenträger
- 2: Umdruckstation
- 3: Trägereinheit
- 4: Kanal
- 5: Transferrolle
- 6: Pfeil
- 7: Kontaktfläche (Nip)
- 8: Aufzeichnungsträger
- 9: Führungsrolle
- 10: Absaugkanal
- 11: Umdruckbacken
- 12: Netzteil
- 13: Absaugrohr
- 14: Absaugeinrichtung
- 15: Lagerung
- 16: Federeinrichtung
- 20: Druckgeräte
- 21: Zwischenträger
- 22: Transferrolle
- 23: Aufzeichnungsträger
- 24: Fixierstation

## Patentansprüche

1. Umdruckstation für ein elektrofotografisches Druck- oder Kopiergerät,
- bei der eine an einer Transferspannung (U) liegende Transferrolle (5) zum übertragen eines auf einem elektrofotografischen Zwischenträger (1) erzeugten Tonerbildes auf mindestens einen Aufzeichnungsträger (8) in einem Umdruckbereich (7) der Umdruckstation vorgesehen ist,
- bei der die Transferrolle (5) im Umdruckbetrieb den Aufzeichnungsträger (8) über dessen Breite derart an den Zwischenträger (1) andrückt, daß keine Druckbildfehler auch - bei welligem Aufzeichnungsträger (8) auftreten, **dadurch gekennzeichnet, daß**
- die Transferrolle (5) vom Zwischenträger (1) abschwenkbar angeordnet ist,
die Transferrolle (5) in einer benachbart zum Zwischenträger (1) liegenden von dem Zwischenträger abschwenkbaren Trägereinheit (3) angeordnet ist,
und die Transferrolle (5) in einem Kanal (4) der Trägereinheit (3) federnd in Richtung zum Zwischenträger (1) und drehbar gelagert ist.

2. Umdruckstation nach Anspruch 1,
bei der die Andruckkraft der Transferrolle derart gewählt ist, daß eine Kontaktfläche mit einer Berührungslinie längs des Umfangs von 3-5 mm zwischen Transferrolle und Zwischenträger entsteht.

3. Umdruckstation nach Anspruch 2,
bei der die Andruckkraft im Bereich von 50-100 N liegt.

4. Umdruckstation nach einem der vorhergehenden Ansprüche,
bei der vor und/oder hinter der Transferrolle (5) Umdruckbacken (11) angeordnet sind, die den Aufzeichnungsträger (8) vor und/oder hinter dem Umdruckbereich (7) an den Zwischenträger (1) andrücken.

5. Umdruckstation nach einem der vorhergehenden Ansprüche,
bei der die Trägereinheit (3) zugewandt zum Zwischenträger (1) mindestens einen Umdruckbacken (11) aufweist, der im Umdruckbetrieb den Aufzeichnungsträger (8) im Umdruckbereich (7) an den Zwischenträger (1) andrückt.

6. Umdruckstation nach einem der vorhergehenden Ansprüche,
bei der der Kanal (4) in der Trägereinheit (3) zu einem Absaugkanal (10) erweitert ist, der zum Absaugen unerwünschter Partikel von der Transferrolle (5) dient.

7. Umdruckstation nach einem der vorhergehenden Ansprüche,
bei der die Transferrolle aus einem leitfähigen festen Kern besteht, der von einem leitfähigen elastischen Material überzogen ist.

8. Umdruckstation nach Anspruch 7,
bei der der feste Kern der Transferrolle (5) aus Stahl besteht, der von einem leitfähigen Kunststoff umgeben ist.

9. Umdruckstation nach Anspruch 7 oder 8,
bei der das elastische Material derart gewählt ist, daß Aufzeichnungsträger (8) unterschiedlicher Breite ohne Wechsel der Transferrolle (1) verwendbar sind.

10. Umdruckstation nach einem der vorhergehenden Ansprüche,
bei der die Transferspannung (U) abhängig von den Widerständen der Transferrolle (5) und des Aufzeichnungsträgers (8) einstellbar ist.

11. Umdruckstation nach Anspruch 10,
bei der die Höhe der Transferspannung (U) begrenzt ist.

12. Umdruckstation nach einem der vorhergehenden Ansprüche,
bei der die Umdruckstation Teil der Druckeinrichtung eines Endlosdruckers ist.

13. Umdruckstation nach einem der vorhergehenden Ansprüche,
bei der die Umdruckstation jeweils in Druckeinrichtungen mehrerer Druck- oder Kopiergeräte einsetzbar ist.

14. Verwendung der Umdruckstation nach einem der Ansprüche 1 bis 13 in einer Druckeinrichtung mit mindestens zwei Druckgeräten,
bei der zumindest die auf das erste Druckgerät folgenden Druckgeräte die Umdruckstation aufweisen.

15. Verfahren zum Umdrucken von auf einem Zwischenträger aufgebrachten Tonerbilder auf einen Aufzeichnungsträger unter Verwendung der Umdruckstation nach einem der Ansprüche 1 bis 13.

16. Druckeinrichtung mit mindestens zwei Druckgeräten (20), die nacheinander denselben Aufzeichnungsträger (23) bedrucken,
bei der zumindest das erste den Aufzeichnungsträger bedrukkende Druckgerät eine Thermofixierstation (24) aufweist, und bei der zumindest die dem ersten Druckgerät im Druck nachfolgenden Druckgeräte im Umdruckbereich eine Andruckrolle (22) aufweisen, die den Aufzeichnungsträger derart an den Zwischenträger (21) andrückt, daß keine Druckbildfehler auch bei von der Fixierung des vorhergehenden Druckgerätes gestreßten Aufzeichnungsträger auftreten,
und bei der die Andruckrolle als Transferrolle innerhalb der Umdruckstation nach einem der Ansprüche 1 bis 11 realisiert ist.

## Claims

1. A transfer printing station for an electrophotographic printer or copier,
- in which is provided a transfer roller (5) to which has been applied a transfer voltage (U) to transfer a toner image generated on an electrophotographic intermediate carrier (1) onto a recording medium (8) in a transfer printing area (7) of the transfer printing station,
- in which the transfer roller (5) in the transfer printing area presses the recording medium (8) over its entire width onto the intermediate carrier (1), such that no print image errors occur, even given a rippled recording medium (8), **characterized in that**
- the transfer roller (5) is arranged such that it can be pivoted from the intermediate carrier (1),
the transfer roller (5) is arranged in a carrier unit (3) lying adjacent to the intermediate carrier (1) that can be pivoted from the intermediate carrier,
and the transfer roller (5) is elastically stored in a channel (4) of the carrier unit (3) in the direction of the intermediate carrier (1) and such that it can be rotated.

2. Transfer printing station according to claim 1,
in which the pressing force of the transfer roller is selected such that a contact surface exists with a contact line of 3-5 mm along the perimeter between transfer roller and intermediate carrier.

3. Transfer printing station according to claim 2,
in which the pressing force lies in the range of 50-100 N.

4. Transfer printing station according to any of the preceding claims,
in which arranged in front of and/or behind the transfer roller (5) are transfer printing jaws (11) that press the recording medium (8) onto the intermediate carrier (1) before and/or after the transfer printing area (7).

5. Transfer printing station according to any of the preceding claims,
in which the carrier unit (3) facing the intermediate carrier (1) comprises at least one transfer printing jaw (11) that in the transfer printing operation presses the recording medium (8) onto the intermediate carrier (1) in the transfer printing area (7).

6. Transfer printing station according to any of the preceding claims,
in which the channel (4) in the carrier unit (3) is extended to a suction cleaning channel (10) that serves to suction clean undesired particles from the transfer roller (5).

7. Transfer printing station according to any of the preceding claims,
in which the transfer roller consists of a conductive fixed core that is covered by a conductive elastic material.

8. Transfer printing station according to claim 7,
in which the fixed core of the transfer roller (5) consists of steel that is enclosed by a conductive plastic material.

9. Transfer printing station according to claim 7 or 8,
in which the elastic material is selected such that recording media (8) of different widths can be used without changing the transfer roller (1).

10. Transfer printing station according to any of the preceding claims,
in which the transfer voltage (U) can be adjusted dependent on the resistances of the transfer roller (5) and the recording medium (8).

11. Transfer printing station according to claim 10,
in which the level of the transfer voltage (U) is limited.

12. Transfer printing station according to any of the preceding claims,
in which the transfer printing station is part of the print device of a continuous printer.

13. Transfer printing station according to any of the preceding claims,
in which the transfer printing station can respectively be used in print devices of a plurality of printers or copiers.

14. Use of the transfer printing station according to any of the claims 1 to 13 in a print device with at least two printers,
in which at least the printers following the first printer comprise the transfer printing station.

15. Method to transfer print toner images applied on an intermediate carrier to a recording medium using the transfer printing station according to any of the claims 1 to 13.

16. Print device with at least two printers (20) that sequentially print on the same recording medium (23),
in which at least the first printer printing on the recording medium comprises a thermosetting station (24),
and in which at least the printers subsequent to the first printer in the printing comprise in the transfer printing area a pressing roller (22) that presses the recording medium onto the intermediate carrier (21) such that no print image errors occur, even in recording medium stressed by the fixing of the preceding printer,
and in which the pressing roller is realized as a transfer roller within the transfer printing station according to any of the claims 1 to 11.

## Revendications

1. Station de report pour appareil d'impression ou copieur électrophotographique, dans laquelle :
- un rouleau de transfert (5), porté à une tension de transfert (U), est destiné à transférer une image formée par du toner, qui est générée sur un support intermédiaire électrophotographique (1), sur au moins un support d'information (8) dans une zone de report (7) de la station de report,
- dans laquelle le rouleau de transfert (5) pousse, en mode de report, le support d'information (8), sur la largeur de celui-ci, contre le support intermédiaire (1) de façon à ne générer aucun défaut d'image d'impression même lorsque le support d'information (8) est gondolé,
**caractérisée en ce que**:
le rouleau de transfert (5) est agencé dans une unité de support (3) située au voisinage du support intermédiaire (1) et pouvant s'écarter, par pivotement, dudit support intermédiaire,
le rouleau de transfert (5) est monté élastiquement dans un canal (4) de l'unité de support (3) de façon à pouvoir tourner en direction du support intermédiaire (1).

2. Station de report selon la revendication-1, dans laquelle la force de pressage du rouleau de transfert est choisie de façon à générer, entre le rouleau de transfert et le support intermédiaire, une surface de contact avec une ligne de repos le long de la périphérie de 3 à 5 mm.

3. Station de report selon la revendication 2, dans laquelle la force de pressage est de l'ordre de 50 à 100 N.

4. Station de report selon l'une des revendications précédentes, dans laquelle des mâchoires de report (11) sont disposées en avant et/ou en arrière du rouleau de transfert (5), qui pressent le support d'information (8), en avant et/ou en arrière de la zone de report (7), contre le support intermédiaire (1).

5. Station de report selon l'une des revendications précédentes, dans laquelle l'unité de support (3) comporte, en direction du support intermédiaire (1), au moins une mâchoire de report (11) qui presse, en mode de report, le support d'information (8) contre le support intermédiaire (1) dans la zone de report (16).

6. Station de report selon l'une des revendications précédentes, dans laquelle le canal (4) prévu dans l'unité de support (3) s'élargit pour former un canal d'évacuation par dépression (10), qui sert à évacuer par dépression des particules indésirables du rouleau de transfert (5).

7. Station de report selon l'une des revendications précédentes, dans laquelle le rouleau de transfert est constitué d'un noyau conducteur immobile, qui est revêtu d'un matériau conducteur élastique.

8. Station de report selon la revendication 7, dans laquelle le noyau immobile du rouleau de transfert (5) est constitué d'un acier qui est garni d'une matière plastique conductrice.

9. Station de report selon la revendication 7 ou 8, dans laquelle le matériau élastique est choisi de telle sorte que l'on peut utiliser des supports d'information (8) de différentes largeurs sans changer le rouleau de transfert (1).

10. Station de report selon l'une des revendications précédentes, dans laquelle la tension de transfert (U) peut être réglée indépendamment de la résistance du rouleau de transfert (5) et de la résistance du support d'information (8).

11. Station de report selon la revendication 10, dans laquelle le niveau de la tension de transfert (U) est limité.

12. Station de report selon l'une des revendications précédentes, dans laquelle la station de report fait partie d'un dispositif d'impression d'un appareil d'impression continu.

13. Station de report selon l'une des revendications précédentes, dans laquelle la station de report peut être utilisée à chaque fois dans des dispositifs d'impression comportant plusieurs appareils d'impression ou copieurs.

14. Utilisation d'une station de report selon l'une des revendications 1 à 13, dans un dispositif d'impression comportant au moins deux appareils d'impression, dans laquelle au moins les appareils d'impression qui font suite au premier appareil d'impression comportent la station de report.

15. Procédé de report d'images formées par du toner, déposées sur un support intermédiaire, sur un support d'information, en utilisant une station de report selon l'une des revendications 1 à 13.

16. Dispositif d'impression, comportant au moins deux appareils d'impression (20) qui impriment successivement le même support d'information (23), dans lequel :
au moins le premier appareil d'impression, imprimant le support d'information, comporte une station de fixation thermique (24),
au moins les appareils d'impression qui font suite pour l'impression au premier appareil d'impression, comportent un rouleau de pressage (22) qui presse le support d'information contre le support intermédiaire (21), de façon à ne générer aucun défaut d'image d'impression même lorsque des supports d'information sont contraints par la fixation de l'appareil d'impression précédent,
et dans lequel le rouleau de pressage est réalisé sous la forme d'un rouleau de transfert à l'intérieur d'une station de report selon l'une des revendications 1 à 11.
